# EUROPÄISCHE PATENTSCHRIFT

(11) **EP 2 121 197 B1**
(45) Veröffentlichungstag und Bekanntmachung des Hinweises auf die Patenterteilung: **14.09.2016**
(21) Anmeldenummer: 08714223.8
(22) Anmeldetag: 01.02.2008
(51) Int. Cl.: B05B 3/10, B05B 7/08

(54) **LENKLUFTRING UND ENTSPRECHENDES BESCHICHTUNGSVERFAHREN**
DEFLECTING AIR RING AND CORRESPONDING COATING PROCESS
BAGUE DE GUIDAGE D'AIR

(30) Priorität: 09.02.2007 DE 102007006547
(43) Veröffentlichungstag der Anmeldung: 25.11.2009
(73) Patentinhaber: Dürr Systems GmbH, 74321 Bietigheim-Bissingen (DE)
(72) Erfinder: GUMMLICH, Harald, 71636 Ludwigsburg (DE); NOLTE, Hans-Jürgen, 74354 Besigheim (DE); FISCHER, Andreas, 71636 Ludwigsburg (DE); MARQUARDT, Peter, 71711 Steinheim (DE); BERKOWITSCH, Jürgen, 73765 Neuhausen (DE); KRUMMA, Harry, 74357 Bönnigheim (DE)
(74) Vertreter: Heusler, Wolfgang
(86) Internationale Anmeldenummer: PCT/EP2008/000832
(87) Internationale Veröffentlichungsnummer: WO 2008/095657

(56) Entgegenhaltungen:
- JP-A- 7 024 367
- JP-A- 8 071 455
- JP-A- 9 094 488
- JP-A- 2001 121 043
- JP-A- 2002 224 611

## Beschreibung

Die Erfindung betrifft einen Lenkluftring für einen Zerstäuber und ein entsprechendes Beschichtungsverfahren gemäß den nebengeordneten Ansprüchen.

Es ist bekannt, zur Lackbeschichtung von Bauteilen (z.B. Kraftfahrzeugkarosserieteilen) Hochrotationszerstäuber einzusetzen, die den zu applizierenden Lack (z.B. Pulverlack, Nasslack) mittels eines schnell rotierenden Glockentellers zerstäuben, wobei der rotierende Glockenteller an einer kreisförmig umlaufenden Glockentellerkante einen Sprühstrahl abgibt, der sich in Sprühstrahlrichtung aufweitet. Es ist weiterhin bekannt, zur Formung des Sprühstrahls bei einem derartigen Hochrotationszerstäuber einen Lenkluftstrahl einzusetzen, der von einem Lenkluftring von hinten gegen den Sprühstrahl gerichtet wird, so dass der Sprühstrahl in Abhängigkeit von der Stärke des Lenkluftstrahls eingeschnürt wird.

Nachteilig an den vorstehend beschriebenen bekannten Hochrotationszerstäubern ist die Tatsache, dass die nicht auf dem zu beschichtenden Bauteil abgeschiedenen Lackteilchen ("Overspray") weit entfernte Oberflächen verschmutzen können, wie beispielsweise die Kabinenwände einer Lackierkabine oder Handhabungsgeräte in der Lackierkabine. Die bekannten Hochrotationszerstäuber können also über große Entfernungen zu Verschmutzungen führen.

Weitere Lenkluftsysteme sind bekannt aus JP 08 071455 A, welches alle Merkmale des Oberbegriffs von Anspruch 1 offenbart, JP 2001 121043 A, JP 07 024367 A, JP 2002 224611 A und JP 09 094488 A. Auch bei diesen Lenkluftsystemen besteht jedoch die Gefahr einer Verschmutzung weit entfernter Bauteiloberflächen.

Der Erfindung liegt deshalb die Aufgabe zugrunde, bei den bekannten Rotationszerstäubern den verschmutzungsanfälligen Raumbereich zu verkleinern.

Diese Aufgabe wird durch einen erfindungsgemäßen Lenkluftring und ein entsprechendes Beschichtungsverfahren gemäß den nebengeordneten Ansprüchen gelöst.

Die Erfindung beruht auf der technisch-physikalischen Erkenntnis, dass Reibungseffekte im Inneren des Sprühstrahls einen Unterdruck erzeugen, der zu einer Bündelung des Sprühstrahls beiträgt, so dass der Sprühstrahl über relativ große Entfernungen stabil ist. Darüber hinaus ist die Reibung an der äußeren Mantelfläche des Sprühstrahls zu gering, um eine deutliche Strahlaufweitung des Sprühstrahls zu bewirken. Dies hat zur Folge, dass der von dem Rotationszerstäuber abgegebene Sprühstrahl unter Beibehaltung der inneren Strömungsgeschwindigkeit eine große räumliche Länge aufweisen kann, so dass die applizierten Beschichtungsmittelteilchen noch in großer Entfernung von dem Rotationszerstäuber Verschmutzungen verursachen können.

Die Erfindung umfasst deshalb die allgemeine technische Lehre, gezielt Turbulenzen in dem Lenkluftstrahl und damit auch in dem Sprühstrahl zu erzeugen, um die ungestörte Reichweite des Sprühstrahls und damit das räumliche Verschmutzungspotenzial zu begrenzen. Hierbei ist zu berücksichtigen, dass Turbulenzen in dem Sprühstrahl grundsätzlich unerwünscht sind und deshalb im Rahmen der Erfindung auf einen Fernbereich beschränkt werden sollen. In einem Nahbereich sollte der Sprühstrahl bzw. der umgebende Lenkluftstrahl dagegen vorzugsweise gerichtet und turbulenzarm sein, damit die Beschichtungsqualität nicht durch Turbulenzen beeinträchtigt wird. Gemäß der Erfindung weist der Sprühstrahl also in dem Fernbereich einen wesentlichen größeren Turbulenzgrad auf als in dem Nahbereich.

Zur Erzeugung der Turbulenzen in dem Lenkluftstrahl ist erfindungsgemäß vorgesehen, dass im Vergleich zu einem herkömmlichen Lenkluftring mit einer rotationssymmetrischen Anordnung der Lenkluftdüsen zusätzlichen Unregelmäßigkeiten vorgesehen sind, die einerseits die ursprüngliche Funktion der Lenkung des Sprühstrahls beibehalten, aber durch eine gezielte Variation von Strömungsgeschwindigkeit und/oder Strömungsrichtung die Laminarität bzw. Homogenität in dem Lenkluftstrahl in einem solchen Maße stören, dass in dem Fernbereich Turbulenzen erzeugt werden, die Strömungsenergie vernichten, die Strömungsgeschwindigkeit verringern und den Lenkluftstrahl und damit auch den Sprühstrahl aufweiten. Darüber hinaus ermöglichen dadurch erzeugte Effekte in der Mantelfläche des Strömungszylinders den Zustrom von Umgebungsluft in das innere Unterdruckgebiet des Sprühstrahls, so dass die eingangs erwähnten Bündelungskräfte im weiteren Verlauf reduziert werden.

In einem bevorzugten Ausführungsbeispiel der Erfindung weist der Lenkluftstrahl eine Zerfallslänge von dem Lenkluftring bis zu dem turbulenten Fernbereich auf, die kleiner als 1 m, 75 cm, 50 cm, 40 cm, 30 cm oder 20 cm ist. Dadurch wird das räumliche Verschmutzungspotenzial des Zerstäubers auf den Nahbereich des Zerstäubers beschränkt, so dass die Verschmutzung entfernter Oberflächen verhindert wird.

Darüber hinaus ist die Zerfallslänge des Lenkluftstrahl vorzugsweise größer als der Bauteilabstand zwischen dem Lenkluftring und dem zu beschichtenden Bauteil, so dass sich das zu beschichtende Bauteil in dem gerichteten und turbulenzarmen Nahbereich des Sprühstrahls befindet. Dies ist vorteilhaft, weil sich das zu beschichtende Bauteil dann in dem Nahbereich befindet, so dass die Beschichtungsqualität durch die relativ starken Turbulenzen in dem Fernbereich nicht beeinträchtigt wird.

In einem bevorzugten Ausführungsbeispiel des erfindungsgemäßen Lenkluftrings bestehen die Unregelmäßigkeiten zur Erzeugung der Turbulenzen darin, dass die Lenkluftdüsen bezüglich der Sprühachse bzw. der Rotationsachse des Zerstäubers asymmetrisch angeordnet sind, d.h. nicht rotationssymmetrisch.

Beispielsweise kann zur Turbulenzerzeugung der Düsenquerschnitt und/oder die Strahlrichtung der einzelnen Lenkluftdüsen über den Umfang des Lenkluftrings variiert werden. Bei einer Variierung der Strömungsgeschwindigkeit über den Umfang des Lenkluftrings verlaufen dann schnellere und langsamere Strömungen in dem Lenkluftstrahl nebeneinander, was zu Geschwindigkeitsgradienten und dadurch Strömungsreibung in dem Sprühstrahl führt, wodurch im Verlauf des Sprühstrahls dann Turbulenzen erzeugt werden.

In einem Ausführungsbeispiel der Erfindung mit ringförmig angeordneten Lenkluftdüsen weist ein Teil der Lenkluftdüsen eine Strahlrichtung auf, die im Wesentlichen parallel zur Sprühachse des Zerstäubers ausgerichtet ist, während ein anderer Teil der Lenkluftdüsen eine Strahlrichtung aufweist, die gegenüber der Sprühachse radial nach innen geneigt ist. Beispielsweise kann der erfindungsgemäße Lenkluftring sechs Gruppen mit jeweils fünf Lenkluftdüsen aufweisen, wobei drei Gruppen Lenkluftdüsen aufweisen, die im Wesentlichen achsparallel zur Sprühachse ausgerichtet sind, während die anderen drei Gruppen Lenkluftdüsen umfassen, deren Strahlrichtung gegenüber der Sprühachse radial nach innen geneigt ist.

In einem anderen Ausführungsbeispiel des erfindungsgemäßen Lenkluftrings mit einer ringförmigen Anordnung der Lenkluftdüsen weist dagegen ein Teil der Lenkluftdüsen eine Strahlrichtung auf, die gegenüber der Sprühachse radial nach innen geneigt ist, während ein anderer Teil der Lenkluftdüsen eine Strahlrichtung aufweist, die gegenüber der Sprühachse radial nach außen geneigt ist. Die einzelnen Lenkluftdüsen sind also entweder radial nach innen oder radial nach außen geneigt. Vorzugsweise sind die einzelnen Lenkluftdüsen auch hierbei in Gruppen mit einer einheitlichen Strahlrichtung unterteilt, wobei die verschiedenen Gruppen der Lenkluftdüsen in Umfangsrichtung abwechselnd angeordnet sind.

Bei einem anderen Ausführungsbeispiel des erfindungsgemäßen Lenkluftrings mit einer ringförmigen Anordnung der Lenkluftdüsen ist ein Teil der Lenkluftdüsen auf einem inneren Ring angeordnet, während ein anderer Teil der Lenkluftdüsen auf einem äußeren Ring angeordnet ist. Die Lenkluftdüsen auf dem inneren Ring weisen hierbei vorzugsweise eine Strahlrichtung auf, die gegenüber der Sprühachse radial nach außen geneigt ist, während die Lenkluftdüsen auf dem äußeren Ring vorzugsweise eine Strahlrichtung aufweisen, die gegenüber der Sprühachse radial nach innen geneigt ist. Auch hierbei sind die Lenkluftdüsen vorzugsweise in Gruppen mit einer einheitlichen Strahlrichtung angeordnet, wobei die unterschiedlichen Gruppen in Umfangsrichtung abwechselnd angeordnet sind.

Bei einem anderen Ausführungsbeispiel der Erfindung weist der Lenkluftstrahl dagegen die Form eines Flachstrahls auf. Hierzu weisen zwei einander gegenüber liegende Gruppen von Lenkluftdüsen jeweils eine Strahlrichtung auf, die gegenüber der Sprühachse radial nach innen geneigt ist, während zwei andere, einander ebenfalls gegenüber liegende Gruppen von Lenkluftdüsen eine Strahlrichtung aufweisen, die im Wesentlichen achsparallel zu der Sprühachse ausgerichtet ist oder gegenüber der Sprühachse radial nach außen geneigt ist. Die radial nach innen geneigten Lenkluftdüsen drücken den resultierenden Lenkluftstrahl also zu einem Flachstrahl zusammen.

In einem weiteren Ausführungsbeispiel des erfindungsgemäßen Lenkluftrings mit einer ringförmigen Anordnung der Lenkluftdüsen weisen die einzelnen Lenkluftdüsen eine Strahlrichtung auf, die gegenüber der Sprühachse radial nach innen geneigt ist, was zu einer sich kreuzenden Lenkluftströmung führt und stromabwärts hinter dem Glockenteller eine Einschnürung des Sprühstrahls verursacht. Hinter der Einschnürung weist der Lenkluftstrahl bzw. der Sprühstrahl dagegen in diesem Ausführungsbeispiel eine Aufweitung auf, wodurch die verschmutzungsrelevante Reichweite des Sprühstrahls reduziert wird.

Bei den vorstehend beschriebenen Ausführungsbeispielen bestehen die Unregelmäßigkeiten zur Erzeugung der Turbulenzen im Wesentlichen aus Variationen der Strahlrichtung der Lenkluftdüsen. Die Unregelmäßigkeiten zur Erzeugung der gewünschten Turbulenzen können dagegen auch aus Variationen des Düsenquerschnitts der einzelnen Lenkluftdüsen bestehen, was zu entsprechenden Variationen der Strömungsgeschwindigkeit führt. Bei einer ringförmigen Anordnung der Lenkluftdüsen kann beispielsweise der Düsenquerschnitt über den Umfang des Lenkluftrings variiert werden, wobei die Lenkluftdüsen wieder in unterschiedliche Gruppen mit einheitlichen Querschnitten unterteilt werden können.

Darüber hinaus können die Unregelmäßigkeiten zur Erzeugung der Turbulenzen darin bestehen, dass sich der Düsenquerschnitt der Lenkluftdüsen in Strömungsrichtung konisch erweitert oder verjüngt.

Weiterhin besteht die Möglichkeit, dass sich der Düsenquerschnitt in Strömungsrichtung mit einer Stufe oder mit mehreren Stufen ändert, wobei wiederum eine Verjüngung oder eine Erweiterung des Düsenquerschnitts möglich ist.

Ferner besteht im Rahmen der Erfindung die Möglichkeit, dass die Unregelmäßigkeiten zur Turbulenzerzeugung aus Schlitzen bestehen, die an die Lenkluftdüsen angrenzen und im Wesentlichen parallel zur Strömungsrichtung verlaufen. Bei einer ringförmigen Anordnung der einzelnen Lenkluftdüsen kann der Schlitz ebenfalls ringförmig auf dem Lenkluftdüsenring angeordnet sein und sämtliche Lenkluftdüsen schneiden. Es besteht jedoch alternativ auch die Möglichkeit, dass die Schlitze kreuzförmig und konzentrisch zu den einzelnen Lenkluftdüsen angeordnet sind.

Weiterhin können die Unregelmäßigkeiten zur Turbulenzerzeugung darin bestehen, dass das Strömungsprofil der Lenkluftdüsen gezielt verzerrt wird. Hierzu kann im Rahmen der Erfindung die Düsenöffnung der einzelnen Lenkluftdüsen gegenüber der vorangehenden Lenkluftbohrung geneigt sein.

Ferner können die Unregelmäßigkeiten zur Turbulenzerzeugung auch durch Einschnitte gebildet werden, in die jeweils eine Lenkluftbohrung oder mehrere (z.B. 2 oder 3) Lenkluftbohrungen münden, wobei die Einschnitte im Querschnitt vorzugsweise dreieckig sind und die Lenkluftdüsen bilden.

Weiterhin ist zu erwähnen, dass die Erfindung nicht nur den vorstehend beschriebenen erfindungsgemäßen Lenkluftring umfasst, sondern auch einen Zerstäuber mit einem derartigen Lenkluftring sowie eine Lackiermaschine, insbesondere einen Lackierroboter, mit einem solchen Rotationszerstäuber. Schließlich umfasst die Erfindung auch ein entsprechendes Beschichtungsverfahren, wie sich bereits aus der vorstehenden Beschreibung ergibt.

Andere vorteilhafte Weiterbildungen der Erfindung sind in den Unteransprüchen gekennzeichnet oder werden nachstehend zusammen mit der Beschreibung der bevorzugten Ausführungsbeispiele der Erfindung anhand der Figuren näher erläutert. Es zeigen:
- Figur 1: eine schematisierte Seitenansicht eines erfindungsgemäßen Rotationszerstäubers, aus der die Unterteilung des Sprühstrahls in einen turbulenzarmen, gerichteten Nahbereich und einen turbulenten Fernbereich ersichtlich ist,
- Figuren 2-6: verschiedene Ausführungsbeispiele von erfindungsgemäßen Lenkluftringen mit einer Variation der Strahlrichtung bzw. des Düsenquerschnitts der einzelnen Lenkluftdüsen über den Umfang des Lenkluftrings,
- Figur 7: eine stark schematisierte Seitenansicht eines Rotationszerstäubers mit einem Lenkluftring, der einen radial nach innen gerichteten, sich kreuzenden Lenkluftstrahl abgibt,
- Figur 8: eine stark vereinfachte Seitenansicht eines Rotationszerstäubers mit einem Lenkluftring, der drei unterschiedlich geneigte Lenkluftstrahlen abgibt,
- Figur 9: eine vereinfachte Querschnittsansicht einer Lenkluftdüse mit einer stufenförmigen Innenkontur zur Turbulenzerzeugung,
- Figur 10: eine vereinfachte Querschnittsansicht einer Lenkluftdüse mit einer Innenkontur, die sich in Strömungsrichtung konisch erweitert,
- Figur 11: eine vereinfachte Querschnittsansicht einer erfindungsgemäßen Lenkluftdüse mit einer Innenkontur, die sich in mehreren Stufen in Strahlrichtung verjüngt,
- Figur 12: eine vereinfachte Querschnittsansicht einer erfindungsgemäßen Lenkluftdüse mit einer Innenkontur, die sich in Strahlrichtung konisch verjüngt,
- Figur 13: einen Ausschnitt eines erfindungsgemäßen Lenkluftrings mit zwei Lenkluftdüsen, die von einem ringförmigen Schlitz durchzogen sind,
- Figur 14: eine vereinfachte Darstellung einer erfindungsgemäßen Lenkluftdüse mit kreuzförmigen Schlitzen,
- Figur 15: eine vereinfachte Darstellung einer Lenkluftdüse mit einer geneigten Düsenöffnung zur Verzerrung des Strömungsprofils des austretenden Lenkluftstrahls,
- Figur 16: eine vereinfachte Darstellung einer Lenkluftdüse, die durch einen Einschnitt gebildet wird, in den eine Lenkluftbohrung mündet, sowie

- Figur 17: eine vereinfachte Querschnittsansicht einer Lenkluftdüse, die durch einen Einschnitt gebildet wird, in den zwei Lenkluftbohrungen münden.

Die Seitenansicht in Figur 1 zeigt in stark vereinfachter Form einen Rotationszerstäuber 1 mit einem Lenkluftring 2 und einem Glockenteller 3, der im Betrieb um eine Rotationsachse 4 rotiert und in herkömmlicher Weise einen Sprühstrahl 5 abgibt.

Der Lenkluftring 2 weist an seiner Stirnseite zahlreiche Lenkluftdüsen auf, die ringförmig angeordnet sind und einen Lenkluftstrahl 6 von hinten auf die Mantelfläche des Glockentellers 3 richten, so dass der Sprühstrahl 5 hinter dem Glockenteller 3 eine Einschnürung aufweist und sich anschließend in Strahlrichtung aufweitet.

Durch die in den Figuren 2-6 exemplarisch dargestellte erfindungsgemäße Anordnung der Lenkluftdüsen unterteilt sich der Sprühstrahl 5 in einen turbulenzarmen, gerichteten Nahbereich und einen turbulenten Fernbereich, wobei der Sprühstrahl 5 nach einer Zerfallslänge L_{ZERFALL} am Übergang von dem Nahbereich in den Fernbereich zerfällt.

Der Rotationszerstäuber 1 wird hierbei so geführt, dass sich ein zu beschichtendes Bauteil 7 in dem gerichteten Nahbereich befindet, so dass die Beschichtung des Bauteils 7 nicht durch Turbulenzen gestört wird.

In dem turbulenten Fernbereich werden dagegen Turbulenzen 8 erzeugt, die Strömungsenergie des Sprühstrahls 5 vernichten und dessen Geschwindigkeit reduzieren und dadurch zur Aufweitung des Sprühstrahls 5 beitragen. Darüber hinaus werden dadurch in der Mantelfläche des Sprühstrahls 5 Defekte erzeugt, die einen Zustrom 9 von Umgebungsluft in das innere Unterdruckgebiet des Sprühstrahls 5 ermöglichen, so dass die Bündelungskräfte des Sprühstrahls 5 reduziert werden.

Die Turbulenzen 8 werden hierbei dadurch gezielt erzeugt, dass die Lenkluftdüsen in dem Lenkluftring 2 im Vergleich zu einer rotationssymmetrischen Anordnung Unregelmäßigkeiten aufweisen, wie beispielsweise Variationen der Strahlrichtung und/oder des Düsenquerschnitts.

Figur 2 zeigt eine vereinfachte Perspektivansicht einer Abwandlung des Lenkluftrings 2 aus Figur 1, wobei diese Abwandlung weitgehend mit dem Ausführungsbeispiel gemäß Figur 1 überein stimmt, so dass zur Vermeidung von Wiederholungen weitgehend auf die vorstehende Beschreibung verwiesen wird, wobei für entsprechende Einzelheiten im Folgenden die selben Bezugszeichen verwendet werden.

Eine Besonderheit dieses Ausführungsbeispiels besteht darin, dass unterschiedliche Lenkluftdüsen 10, 11 über den Umfang des Lenkluftrings 2 verteilt angeordnet sind, wobei die Lenkluftdüsen 11 einen kleineren Düsenquerschnitt aufweisen als die Lenkluftdüsen 10, was zu entsprechend unterschiedlichen Strömungsgeschwindigkeiten führt.

Die Lenkluftdüsen 10 bzw. 11 sind hierbei in sechs Gruppen mit jeweils fünf Lenkluftdüsen 10 bzw. 11 unterteilt, wobei die Lenkluftdüsen 10 bzw. 11 innerhalb der einzelnen Gruppen jeweils einen einheitlichen Düsenquerschnitt aufweisen.

Über den Umfang des Lenkluftrings 2 treten deshalb nebeneinander langsamere und schnellere Lenkluftströmungen aus, so dass die aus dem Geschwindigkeitsunterschied resultierende Strömungsreibung im weiteren Verlauf des Lenkluftstrahls Turbulenzen erzeugt.

Das Ausführungsbeispiel gemäß Figur 3 stimmt weitgehend mit dem vorstehend beschriebenen und in Figur 2 dargestellten Ausführungsbeispiel überein, so dass zur Vermeidung von Wiederholungen auf die vorstehende Beschreibung verwiesen wird, wobei für entsprechende Einzelheiten im Folgenden die selben Bezugszeichen verwendet werden.

Eine Besonderheit dieses Ausführungsbeispiels besteht darin, dass sich die Lenkluftdüsen 10, 11 nicht durch den Düsenquerschnitt unterscheiden, sondern durch die Strahlrichtung. So weisen die Lenkluftdüsen 10 eine Strahlrichtung auf, die im Wesentlichen parallel zu der Rotationsachse 4 des Glockentellers 3 ausgerichtet ist. Die Lenkluftdüsen 11 weisen dagegen eine Strahlrichtung auf, die gegenüber der Rotationsachse 4 radial nach innen geneigt ist, wobei der Neigungswinkel vorzugsweise im Bereich zwischen 5° und 30° liegt.

Figur 4 zeigt ein weiteres Ausführungsbeispiel eines erfindungsgemäßen Lenkluftrings 2, der weitgehend mit dem vorstehend beschriebenen und in Figur 2 dargestellten Lenkluftring 2 übereinstimmt, so dass zur Vermeidung von Wiederholungen auf die vorstehende Beschreibung verwiesen wird, wobei für entsprechende Einzelheiten im Folgenden die selben Bezugszeichen verwendet werden.

Eine Besonderheit dieses Ausführungsbeispiels besteht darin, dass die Lenkluftdüsen 10 eine Strahlrichtung aufweisen, die gegenüber der Rotationsachse 4 des Glockentellers 3 radial nach außen gerichtet ist, wohingegen die Lenkluftdüsen 11 eine Strahlrichtung aufweisen, die gegenüber der Rotationsachse 4 des Glockentellers 3 radial nach innen gerichtet ist. Figur 5 zeigt ein weiteres Ausführungsbeispiel für den erfindungsgemäßen Lenkluftring 2, wobei dieses Ausführungsbeispiel wiederum weitgehend mit dem vorstehend beschriebenen und in Figur 2 dargestellten Ausführungsbeispiel übereinstimmt, so dass zur Vermeidung von Wiederholungen auf die vorstehende Beschreibung verwiesen wird, wobei für entsprechende Einzelheiten die selben Bezugszeichen verwendet werden.

Eine Besonderheit dieses Ausführungsbeispiels besteht darin, dass die Lenkluftdüsen 10 auf einem inneren Ring 12 angeordnet sind, während die Lenkluftdüsen 11 auf einem äußeren Ring 13 angeordnet sind, wobei die beiden Ringe 12, 13 konzentrisch angeordnet sind.

Die Lenkluftdüsen 11 auf dem äußeren Ring 13 weisen hierbei eine Strahlrichtung auf, die gegenüber der Rotationsachse 4 des Glockentellers 3 radial nach innen geneigt ist.

Die Lenkluftdüsen 10 auf dem inneren Ring 12 weisen dagegen in diesem Ausführungsbeispiel eine Strahlrichtung auf, die gegenüber der Rotationsachse 4 des Glockentellers 3 radial nach außen gerichtet ist.

Figur 6 zeigt ein weiteres Ausführungsbeispiel für den erfindungsgemäßen Lenkluftring 2, wobei auch dieses Ausführungsbeispiel weitgehend mit dem vorstehend beschriebenen und in Figur 2 dargestellten Ausführungsbeispiel übereinstimmt, so dass zur Vermeidung von Wiederholungen auf die vorstehende Beschreibung verwiesen wird, wobei für entsprechende Einzelheiten die selben Bezugszeichen verwendet werden.

Eine Besonderheit dieses Ausführungsbeispiels besteht darin, dass die Lenkluftdüsen 10 eine Strahlrichtung aufweisen, die gegenüber der Rotationsachse 4 des Glockentellers 3 radial nach innen geneigt ist, während die anderen Lenkluftdüsen 11 eine im Wesentlichen achsparallele Strahlrichtung aufweisen. Die Lenkluftdüsen 10 schnüren den Lenkluftstrahl also zusammen, so dass der Lenkluftstrom die Form eines Flachstrahls annimmt.

Figur 7 entspricht im Wesentlichen der Darstellung in Figur 1, so dass zur Vermeidung von Wiederholungen auf die vorstehende Beschreibung zu Figur 1 verwiesen wird. Aus dieser Darstellung geht zusätzlich hervor, dass der Lenkluftring 2 aufgrund der nach innen geneigten Strahlrichtung einen sich kreuzenden Lenkluftstrahl 6 abgibt.

Figur 8 zeigt ebenfalls ein Ausführungsbeispiel eines erfindungsgemäßen Rotationszerstäubers 1, wobei dieses Ausführungsbeispiel weitgehend mit dem vorstehend beschriebenen und in Figur 1 dargestellten Ausführungsbeispiel übereinstimmt, so dass zur Vermeidung von Wiederholungen auf die vorstehende Beschreibung verwiesen wird, wobei für entsprechende Einzelheiten die selben Bezugszeichen verwendet werden.

Eine Besonderheit dieses Ausführungsbeispiels besteht darin, dass der Lenkluftring 2 drei konzentrische Lenkluftdüsenringe aufweist, die drei Lenkluftstrahlen 6.1, 6.2, 6.3 abgeben.

Der äußere Lenkluftstrahl 6.1 weist hierbei eine Strahlrichtung auf, die gegenüber der Rotationsachse 4 radial nach innen geneigt ist. Der mittlere Lenkluftstrahl 6.2 weist dagegen eine im Wesentlichen achsparallele Strahlrichtung auf. Der innere Lenkluftstrahl 6.3 weist schließlich eine Strahlrichtung auf, die gegenüber der Rotationsachse 4 des Glockentellers 3 radial nach außen geneigt ist.

Figur 9 zeigt eine vereinfachte Querschnittsansicht einer erfindungsgemäßen Lenkluftdüse 14, die von einer Lenkluftbohrung 15 mit Lenkluft gespeist wird. Die Lenkluftdüse 14 erweitert sich hierbei am Übergang von der Lenkluftbohrung 15 zu der Lenkluftdüse 14 stufenförmig, wodurch in der Lenkluftdüse 14 Turbulenzen 16 entstehen.

Figur 10 zeigt eine vereinfachte Querschnittsansicht eines weiteren Ausführungsbeispiels einer erfindungsgemäßen Lenkluftdüse 14, die teilweise Figur 9 entspricht, so dass zur Vermeidung von Wiederholungen auf die vorstehende Beschreibung verwiesen wird, wobei für entsprechende Einzelheiten die selben Bezugszeichen verwendet werden.

Eine Besonderheit dieses Ausführungsbeispiels besteht darin, dass sich die Lenkluftdüse am Übergang von der Lenkluftbohrung 15 nicht stufenförmig, sondern konisch erweitert.

Figur 11 zeigt ein weiteres Ausführungsbeispiel einer erfindungsgemäßen Lenkluftdüse 14, die teilweise dem Ausführungsbeispiel gemäß Figur 9 entspricht, so dass zur Vermeidung von Wiederholungen auf die vorstehende Beschreibung verwiesen wird, wobei für entsprechende Einzelheiten die selben Bezugszeichen verwendet werden.

Eine Besonderheit dieses Ausführungsbeispiels besteht zunächst darin, dass sich die Lenkluftdüse 14 nicht in Strahlrichtung erweitert, sondern in Strahlrichtung verjüngt.

Zum Anderen weist die Lenkluftdüse 14 drei hintereinander liegende stufenförmige Düsenabschnitte 17, 18, 19 auf, deren Querschnitt sich in Strömungsrichtung verringert.

Ferner stimmt auch das Ausführungsbeispiel gemäß Figur 12 teilweise mit dem vorstehend beschriebnen Ausführungsbeispiel überein, so dass zur Vermeidung von Wiederholungen auf die vorstehende Beschreibung verwiesen wird, wobei für entsprechende Einzelheiten die selben Bezugszeichen verwendet werden.

Eine Besonderheit besteht wiederum darin, dass sich die Lenkluftdüse 14 in Strömungsrichtung verjüngt.

Ferner besteht eine Besonderheit dieses Ausführungsbeispiels darin, dass die Lenkluftdüse 14 eine konische Innenkontur aufweist.

Figur 13 zeigt einen Ausschnitt aus einem erfindungsgemäßen Lenkluftring mit ringförmig angeordneten Lenkluftdüsen, wobei in der Zeichnung nur zwei Lenkluftdüsen 20, 21 dargestellt sind. Durch die beiden Lenkluftdüsen 20, 21 verläuft hierbei ein ringförmiger Schlitz 22, dessen Durchmesser gleich dem Durchmesser des Lenkluftdüsenrings ist.

Figur 14 zeigt eine schematische Darstellung einer erfindungsgemäßen Lenkluftdüse 23 mit einer kreuzförmigen, konzentrischen Schlitzanordnung 24.

Bei dem Ausführungsbeispiel gemäß Figur 15 ist zur Turbulenzerzeugung eine Verzerrung eines Strömungsprofils vorgesehen. Hierbei mündet eine Lenkluftbohrung 25 in eine Lenkluftdüse 26, wobei der Düsenquerschnitt der Lenkluftdüse 26 gegenüber dem Querschnitt der Lenkluftbohrung 25 geneigt ist. Die Lenkluftströmung in der Lenkluftbohrung 25 weist deshalb ein herkömmliches parabolisches Profil 27 auf, während der aus der Lenkluftdüse 26 austretende Lenkluftstrahl ein verzerrtes Strömungsprofil 28 aufweist.

Ferner zeigt Figur 16 zwei Lenkluftdüsen, die durch Einschnitte 29, 30 gebildet werden, wobei in die beiden Einschnitte 29, 30 jeweils eine Lenkluftbohrung 31, 32 mündet. Die beiden Einschnitte 29, 30 sind hierbei im Querschnitt jeweils dreieckig.

Das Ausführungsbeispiel gemäß Figur 17 stimmt wiederum teilweise mit dem Ausführungsbeispiel gemäß Figur 16 überein, so dass zur Vermeidung von Wiederholungen auf die vorstehende Beschreibung verwiesen wird, wobei für entsprechende Einzelheiten die selben Bezugszeichen verwendet werden.

Eine Besonderheit dieses Ausführungsbeispiels besteht darin, dass die beiden Lenkluftbohrungen 31, 32 in einen gemeinsamen Einschnitt 33 münden, der eine Lenkluftdüse bildet und im Querschnitt ebenfalls dreieckig ist.

### Bezugszeichenliste:

- 1: Rotationszerstäuber
- 2: Lenkluftring
- 3: Glockenteller
- 4: Rotationsachse
- 5: Sprühstrahl
- 6: Lenkluftstrahl
- 7: Bauteil
- 8: Turbulenzen
- 9: Zustrom
- 10, 11: Lenkluftdüsen
- 12: Innerer Ring
- 13: Äußerer Ring
- 14: Lenkluftdüse
- 15: Lenkluftbohrung
- 16: Turbulenzen
- 17-19: Düsenabschnitt
- 20, 21: Lenkluftdüsen
- 22: Schlitz
- 23: Lenkluftdüse
- 24: Schlitzanordnung
- 25: Lenkluftbohrung
- 26: Lenkluftdüse
- 27, 28: Strömungsprofil
- 29, 30: Einschnitte
- 31, 32: Lenkluftbohrung
- 33: Einschnitt

## Patentansprüche

1. Lenkluftring (2) mit mehreren Lenkluftdüsen (10, 11; 14; 20, 21; 26) zur Abgabe eines Lenkluftstrahls (6) für eine Formung eines Sprühstrahls (5) eines Zerstäubers (1), **dadurch gekennzeichnet, dass** die Lenkluftdüsen (10, 11; 14; 20, 21; 26) im Vergleich zu einer rotationssymmetrischen Anordnung Unregelmäßigkeiten aufweisen, die Turbulenzen in dem Lenkluftstrahl (6) erzeugen.

2. Lenkluftring (2) nach Anspruch 1, **dadurch gekennzeichnet, dass** die Lenkluftdüsen (10, 11) ringförmig angeordnet sind und unterschiedliche Düsenquerschnitte und/oder unterschiedliche Strahlrichtungen aufweisen, die über den Umfang des Lenkluftrings (2) variieren.

3. Lenkluftring (2) nach Anspruch 2,
**dadurch gekennzeichnet,**
a) **dass** ein Teil der Lenkluftdüsen (10, 11) auf einem inneren Ring angeordnet ist, und
b) **dass** ein anderer Teil der Lenkluftdüsen (10, 11) auf einem äußeren Ring angeordnet ist.

4. Lenkluftring (2) nach einem der Ansprüche 2 bis 3, **dadurch gekennzeichnet,**
a) **dass** in Umfangrichtung umlaufend mehrere verschiedene Gruppen der Lenkluftdüsen (10, 11) angeordnet sind,
b) **dass** die Lenkluftdüsen (10, 11) innerhalb der einzelnen Gruppen jeweils eine einheitliche Strahlrichtung und/oder einen einheitlichen Düsenquerschnitt aufweisen, und
c) **dass** sich die benachbarten Gruppen durch die Strahlrichtung und/oder den Düsenquerschnitt der jeweiligen Lenkluftdüsen (10, 11) unterscheiden.

5. Lenkluftring (2) nach einem der vorhergehenden Ansprüche, **dadurch gekennzeichnet, dass** die einzelnen Lenkluftdüsen (10, 11) jeweils einen Düsenquerschnitt aufweisen, der sich in Strömungsrichtung erweitert.

6. Lenkluftring (2) nach Anspruch 5, **dadurch gekennzeichnet, dass** sich der Düsenquerschnitt in Strömungsrichtung
a) konisch oder
b) stufenförmig mit einer Stufe oder mit mehreren Stufen ändert.

7. Lenkluftring (2) nach Anspruch 6, **dadurch gekennzeichnet, dass** sich der Düsenquerschnitt in Strömungsrichtung
a) erweitert oder
b) verjüngt.

8. Lenkluftring (2) nach einem der vorhergehenden Ansprüche, **dadurch gekennzeichnet, dass** an die Lenkluftdüsen (20, 21; 23) jeweils mindestens ein Schlitz (22; 24) angrenzt, der im Wesentlichen parallel zur Strömungsrichtung verläuft.

9. Lenkluftring (2) nach Anspruch 8,
**dadurch gekennzeichnet,**
a) **dass** die Lenkluftdüsen (20, 21) ringförmig angeordnet sind, und
b) **dass** der Schlitz (22) ringförmig durch die Lenkluftdüsen (20, 21) verläuft.

10. Lenkluftring (2) nach Anspruch 8, **dadurch gekennzeichnet, dass** die Schlitze (24) kreuzförmig angeordnet sind.

11. Lenkluftring (2) nach einem der vorhergehenden Ansprüche, **dadurch gekennzeichnet, dass** die Lenkluftdüsen (26) jeweils von einer Lenkluftbohrung (25) gespeist werden und einen Düsenquerschnitt aufweisen, der gegenüber dem Querschnitt der Lenkluftbohrung (26) geneigt ist, um das Strömungsprofil (28) zu verzerren.

12. Lenkluftring (2) nach einem der vorhergehenden Ansprüche, **dadurch gekennzeichnet, dass** die Lenkluftdüsen (10, 11; 14; 20, 21; 26) durch Einschnitte (29, 30, 33) gebildet werden, in die jeweils eine Lenkluftbohrung oder jeweils zwei Lenkluftbohrungen (31, 32) münden.

13. Lenkluftring (2) nach Anspruch 12, **dadurch gekennzeichnet, dass** die Einschnitte (29, 30; 33) im Querschnitt dreieckig sind.

14. Zerstäuber (1), insbesondere Rotationszerstäuber, mit einem Lenkluftring (2) nach einem der vorhergehenden Ansprüche.

15. Lackiermaschine, insbesondere Lackierroboter, mit einem Zerstäuber (1) nach Anspruch 14.

16. Beschichtungsverfahren mit den folgenden Schritten:
a) Abgabe eines Sprühstrahls (5) eines Beschichtungsmittels auf ein zu beschichtendes Bauteil (7) mittels eines Zerstäubers (1), wobei der Sprühstrahl (5) innerhalb eines Nahbereichs vor dem Zerstäuber (1) eine gerichtete Strömung aufweist,
b) Abgabe eines Lenkluftstrahls (6) zur Formung des Sprühstrahls (5) mittels eines Lenkluftrings (2) mit mehreren Lenkluftdüsen (10, 11; 14; 20, 21; 26),
c) Gezielte Erzeugung von Turbulenzen in einem stromabwärts hinter dem Nahbereich liegenden Fernbereich des Sprühstrahls (5) durch die Lenkluftdüsen (10, 11; 14; 20, 21; 26), so dass der Lenkluftstrahl (6) und der Sprühstrahl (5) in dem Fernbereich wesentlich mehr Turbulenzen enthalten als in dem Nahbereich, wobei die Turbulenzen dadurch erzeugt werden, dass die Lenkluftdüsen (10, 11; 14, 20, 21;26) im Vergleich zu einer rotationssymmetrischen Anordnung Unregelmäßigkeiten aufweisen.

## Claims

1. A shaping air ring (2) with a plurality of shaping air nozzles (10, 11; 14; 20, 21; 26) for discharging a shaping air jet (6) for shaping a spray jet (5) of an atomizer (1), **characterized in that** the shaping air nozzles (10, 11; 14; 20, 21; 26) comprise irregularities compared with a rotationally symmetrical arrangement, which generate turbulences.

2. The shaping air ring (2) according to claim 1, **characterized in that** the shaping air nozzles (10, 11) are arranged in a ring shape and have different nozzle cross-sections and/or different jet directions, which vary along the circumference of the shaping air ring (2).

3. The shaping air ring (2) according to Claim 2, **characterized in that**
a) a part of the shaping air nozzles (10, 11) is arranged on an inner ring, and
b) another part of the shaping air nozzles (10, 11) is arranged on an outer ring.

4. The shaping air ring (2) according to any of claims 2 to 3, **characterized in that**
a) a plurality of different groups of the shaping air nozzles (10, 11) are arranged in a circumferential direction,
b) the shaping air nozzles (10, 11) within the individual groups each have a uniform jet direction and/or a uniform nozzle cross-section, and
c) the neighboring groups differ by the jet direction and/or the nozzle cross-section of the respective shaping air nozzle (10, 11).

5. The shaping air ring (2) according to any one of the preceding claims, **characterized in that** the individual shaping air nozzles (10, 11) each have a nozzle cross-section that widens in the direction of flow.

6. The shaping air ring (2) according to claim 5, **characterized in that** the nozzle cross-section changes in the direction of flow
a) conically or
b) stepped in one step or in several steps.

7. The shaping air ring (2) according to claim 6, **characterized in that** the nozzle cross-section in the direction of flow
a) widens or
b) tapers.

8. A shaping air ring (2) according to any one of the preceding claims, **characterized in that** in each case at least one slit (22, 24) is adjacent to the shaping air nozzles (20, 21; 23), which slit runs substantially parallel to the direction of flow.

9. The shaping air ring (2) according to claim 8, **characterized in that**
a) the shaping air nozzles (20, 21) are arranged in a ring shape, and
b) the slit (22) runs through the shaping air nozzles (20, 21) in a ring-shaped manner.

10. The shaping air ring (2) according to claim 8, **characterized in that** the slits (24) are arranged in a cross shape.

11. The shaping air ring (2) according to any one of the preceding claims **characterized in that** the shaping air nozzles (26) each are fed by a shaping air bore (25) and have a nozzle cross-section that, compared to the cross-section of the shaping air bore (26), is inclined in order to distort the flow profile (28).

12. The shaping air ring (2) according to any one of the preceding claims, **characterized in that** the shaping air nozzles (10, 11; 14; 20, 21; 26) are formed by notches (29, 30, 33), into each of which one or two shaping air bores (31, 32) open.

13. The shaping air ring (2) according to claim 12, **characterized in that** the notches (29, 30; 33) are triangular in cross-section.

14. An atomizer (1), in particular a rotary atomizer with a shaping air ring (2) according to any one of the preceding claims.

15. A painting machine, in particular a painting robot, with an atomizer (1) according to claim 14.

16. A coating process with the following steps:
a) discharge of a spray jet (5) of a coating agent onto a component to be coated (7) using an atomizer (1), the spray jet (5) having a directed flow within a close region in front of the atomizer (1),
b) discharge of a shaping air jet (6) for shaping the spray jet (5) by means of a shaping air ring (2) with a plurality of shaping air nozzles (10, 11; 14; 20, 21; 26),
c) Generation of turbulences in a remote region downstream behind the close region of the spray jet (5) in a targeted manner by the shaping air nozzles (10, 11; 14; 20, 21; 26), so that the shaping air jet (6) and the spray jet (5) contain substantially more turbulences in the remote region than in the close region, wherein the turbulences are generated by the shaping air nozzles (10, 11; 14; 20, 21; 26) having irregularities compared with a rotationally symmetrical arrangement.

## Revendications

1. Anneau d'air de guidage (2) avec plusieurs buses d'air de guidage (10, 11 ; 14 ; 20, 21 ; 26) pour la distribution d'un jet d'air de guidage (6) pour une formation d'un jet de pulvérisation (5) d'un pulvérisateur (1), **caractérisé en ce que** les buses d'air de guidage (10, 11 ; 14 ; 20, 21 ; 26) présentent, par rapport à une disposition avec une symétrie de rotation, des irrégularités, qui génèrent des turbulences dans le jet d'air de guidage (6).

2. Anneau d'air de guidage (2) selon la revendication 1, **caractérisé en ce que** les buses d'air de guidage (10, 11) sont disposées sous la forme d'un anneau et présentent différentes sections de buses et/ou différentes directions des jets, qui varient sur la circonférence de l'anneau d'air de guidage (2).

3. Anneau d'air de guidage (2) selon la revendication 2,
**caractérisée en ce que**
a) une partie des buses d'air de guidage (10, 11) est disposée sur un anneau interne, et
b) une autre partie des buses d'air de guidage (10, 11) est disposée sur un anneau externe.

4. Anneau d'air de guidage (2) selon l'une des revendications 2 à 3, **caractérisée en ce que**
a) sur la circonférence sont disposée plusieurs groupes différents de buses d'air de guidage (10, 11),
b) les buses d'air de guidage (10, 11) présentent chacune, à l'intérieur des différents groupes, une direction de jet unique et/ou une section de buse unique, et
c) les groupes adjacents se distinguent par la direction des jets et/ou la section des différentes buses d'air de guidage (10, 11).

5. Anneau d'air de guidage (2) selon l'une des revendications précédentes, **caractérisé en ce que** les différentes buses d'air de guidage (10, 11) présentent chacune une section qui s'élargit dans la direction de l'écoulement.

6. Anneau d'air de guidage (2) selon la revendication 5, **caractérisé en ce que** la section de buse varie dans la direction d'écoulement
a) de manière conique ou
b) par étapes avec une étape ou en plusieurs étapes.

7. Anneau d'air de guidage (2) selon la revendication 6, **caractérisé en ce que** la section de buse
a) s'élargit ou
b) se rétrécit dans la direction de l'écoulement.

8. Anneau d'air de guidage (2) selon l'une des revendications précédentes, **caractérisé en ce que**, à proximité des buses d'air de guidage (20, 21 ; 23) se trouve une fente (22 ; 24) qui s'étend globalement de manière parallèle à la direction d'écoulement.

9. Anneau d'air de guidage (2) selon la revendication 8,
**caractérisé en ce que**
a) les buses d'air de guidage (20, 21) sont disposées en forme d'anneau et
b) la fente (22) s'étend sous une forme annulaire à travers les buses d'air de guidage (20, 21).

10. Anneau d'air de guidage (2) selon la revendication 8, **caractérisé en ce que** les fentes (24) sont disposées en forme de cercle.

11. Anneau d'air de guidage (2) selon l'une des revendications précédentes, **caractérisé en ce que** les buses d'air de guidage (26) sont alimentées chacune par un alésage d'air de guidage (25) et présentent une section de buse qui est inclinée par rapport à la section de l'alésage d'air de guidage (26) afin de déformer le profil d'écoulement (28).

12. Anneau d'air de guidage (2) selon l'une des revendications précédentes, **caractérisé en ce que** les buses d'air de guidage (10, 11 ; 14 ; 20, 21 ; 26) sont formées des entailles (29, 30, 33), dans chacune desquelles débouche un alésage d'air de guidage ou deux alésages d'air de guidage (31, 32).

13. Anneau d'air de guidage (2) selon la revendication 12, **caractérisé en ce que** les entailles (29, 30 ; 33) présentent une section triangulaire.

14. Pulvérisateur (1), plus particulièrement pulvérisateur rotatif, avec un anneau d'air de guidage (2) selon l'une des revendications précédentes.

15. Machine de peinture (1), plus particulièrement robot de peinture, avec un pulvérisateur (1) selon la revendication 14.

16. Procédé de revêtement comprenant les étapes suivantes :
a) distribution d'un jet de pulvérisation (5) d'un produit de revêtement sur un composant à revêtir (7) au moyen d'un pulvérisateur (1), le jet de pulvérisateur (5) présentant, à l'intérieur d'une zone proche devant le pulvérisateur (1), un écoulement orienté,
b) distribution d'un jet d'air de guidage (6) pour la formation du jet de pulvérisation (5) au moyen d'un anneau d'air de guidage (2) avec plusieurs buses d'air de guidage (10, 11 ; 14 ; 20, 21 ; 26),
c) génération ciblée de turbulences dans une zone éloignée, située derrière la zone proche, du jet de pulvérisation (5), à travers les buses d'air de guidage (10, 11 ; 14 ; 20, 21 ; 26), de façon à ce que le jet d'air de guidage (6) et le jet de pulvérisation (5) contiennent, dans la zone éloignée, globalement plus de turbulences que dans la zone proche, les turbulences étant générées grâce au fait que les buses d'air de guidage (10, 11 ; 14 ; 20, 21 ; 26) présentent des irrégularités par rapport à une disposition avec une symétrie de rotation.
